# EUROPÄISCHE PATENTANMELDUNG

(11) **EP 1 132 323 A2**
(43) Veröffentlichungstag der Anmeldung: **12.09.2001**
(21) Anmeldenummer: 01610020.8
(22) Anmeldetag: 06.03.2001
(51) Int. Cl.: B65G 65/28, B65G 3/02, B65G 63/04, B65G 63/06, B65G 65/06

(54) **Baukonstruktion zur Speicherung von Rohstoff sowie Verfahren zur Einrichtung einer solchen Baukonstruktion**

(30) Priorität: 07.03.2000 DE 10011025
(71) Anmelder: Fr. Petersen Maskinfabrik af 1978 A/S, 6310 Broager (DK)
(72) Erfinder: Härdle, Frank, 75417 Mühlacker (DE)
(74) Vertreter: Joergensen, Bjoern Barker

(57) **Zusammenfassung**

Baukonstruktion mit einer länglichen Kammer mit längsverlaufenden Seitenwänden zur Speicherung von - Rohstoffen, wie etwa Schüttgut, welche Baukonstruktion auf einem vorhandenen, tragfähigen Grund aufgebaut ist, wobei die Baukonstruktion modular ist und vorgefertigte Bauelemente umfasst, die direkt auf dem Grund ruhen, und die Kammer zur Entnahme des Rohstoffes nach oben hin offen ist, und die Seitenwände auf ihren oberen Kanten eine Entnahmeeinrichtung tragen.

## Beschreibung

Die Erfindung betrifft eine Baukonstruktion mit einer länglichen Kammer mit längsverlaufenden Seitenwänden zur Speicherung von Rohstoffen, wie etwa Schüttgut, welche Baukonstruktion auf einem vorhandenen, tragfähigen Grund aufgebaut ist, wobei die Baukonstruktion modular ist und vorgefertigte Bauelemente umfasst, die direkt auf dem Grund ruhen, und die Kammer zur Entnahme des Rohstoffes nach oben hin offen ist, sowie ein Verfahren zur Errichtung einer solchen Baukonstruktion.

Sogenannte Sumpfanlagen werden als Rohstofflager für die Speicherung von Ton in Ziegelbrennereien benutzt, weil ein solcher Speicher Versorgungen unter schlechten Witterungsverhältnissen sichern kann, als Stosspufferspeicher zwischen Zubereitung und Formgestaltung des Tons dient, und für ein Mischen und Homogenisieren mit Hinblick auf Materialzusammensetzung, Temperatur und Feuchtigkeit sorgt.

Eine bekannte Art von Sumpfanlagen sind Quersumpfanlagen, die aus einer ausgegrabenen Kammer bestehen, welche auf der Stelle mit Beton ausgelegt ist. Diese Kammern sind typisch bis zu 20 m breit, 8 m tief und 80 m lang. Über die Kammer hinweg fährt ein Querbagger über eine querverlaufende Fahrbühne derart, dass der Ton von oben entnommen wird. Die Nachteile bei dieser Art von Sumpfanlagen sind u.a., dass sie teuer und arbeitsaufwendig sind, da die Kammer auf der Stelle ausgehoben und ausgekleidet wird.

Aus DE 296 00 873 U1 ist ein Bausatz einer Wandeinrichtung von Betonteilen für einen Silo oder dergleichen bekannt. Der Satz besteht aus Wänden und Fundamentteilen, die gesammelt werden, und zur Bildung eines wannenförmigen Silos wird ein Boden in situ gegossen. Das Füllen und Leeren des Silos erfolgt mittels eines Traktors, der von einem Ende des Silos in diesen hineinfährt. Der Silo arbeitet somit nach dem Prinzip zuerst hinein, zuletzt hinaus, und führt ein verhältnismässig schlechtes Mischen des Materials aus.

Es sind auch kleinere Speicher bekannt, die als Zwischenspeicher für gebrauchsfertigen, fertig gemischten Ton zwischen einer Zubereitungsanlage und der Formgestaltungsanlage verwendet werden. Diese kleineren Speicher sind typisch als Siloanlagen nach dem Rundsilo- oder Langsiloprinzip aufgebaut. Rundsiloanlagen bestehen aus einem konischen Siloturm mit dem grössten Durchmesser am Boden und einem Volumen von 110-1000 m³. Am Boden des Siloturms ist eine rotierende Schnecke angeordnet, die das Material aus dem Silo fräst. Langsiloanlagen werden mit einem Volumen von ca 500 m³ bis 3000 m³ gebaut. Der Langsilo wird an beiden Seiten unten mit einem längsverlaufenden Spalt oder einer Öffnung gebaut und muss deshalb mit speziellen Stahlkonstruktionen abgesteift werden. Im Spalt bewegt sich eine Doppelschnecke, die das Material seitwärts auf die eine Seite herauszieht. Auch bei dieser Art ist der Silo inwendig nach oben konisch abnehmend ausgebildet, um zu sichern, dass das Material nach unten schreitet, wenn es nach und nach am Boden entnommen wird. Diese zwei Silotypen arbeiten nach dem Prinzip: Zuerst rein, zuerst raus, und weisen ein verhältnismässig schlechtes Mischen des Tons auf. Ein anderer Nachteil bei Speichern dieser Art ist, dass sie verhältnismässig teuer zu errichten sind, und dass mit der Wartung der Schnecke grosse Kosten verbunden sind.

Es ist Aufgabe der Erfindung einen Rohstoffspeicher zu realisieren, der in einem bestehenden Bau hergestellt werden kann, und der ein gutes Mischen des Rohstoffes bei dessen Entnahme aus dem Silo gewährleistet, und der eine mit geringen Unkosten verbundene Baukonstruktion mit einer Entnahmeeinrichtung darstellt.

Zu diesem Zweck wird eine Baukonstruktion vorgeschlagen, die dadurch gekennzeichnet ist, dass die Seitenwände auf ihren oberen Kanten eine Entnahmeeinrichtung tragen.

Eine Baukonstruktion dieser Art kann in einem bestehenden Bau direkt auf dem vorhandenen Boden errichtet werden, ohne dass ausgegraben werden muss, und ohne dass die Konstruktion mit vom Boden gehobenen Seiten gebaut zu werden braucht, Massnahmen, die die Errichtung von Baukonstruktionen wesentlich verteuern. Gleichzeitig ermöglicht die Öffnung der Baukonstruktion nach oben eine einfache Entnahme des Rohstoffes von oben, beispielsweise durch einen Schnitt durch den Rohstoff, was ein gutes Mischen des Rohstoffes und somit einigermassen einheitliche Bedingungen für den weiteren Bearbeitungsvorgang, und ein einheitliches Endprodukt gewährleistet.

Die Wandelemente müssen natürlich derart dimensioniert sein, dass sie ausreichende Stärke aufweisen, um dem Druck des Rohstoffes nach aussen standzuhalten. Die Wandelemente sind darüber hinaus so dimensioniert, dass sie an ihren Oberkanten eine Entnahmeeinrichtung, z.B. einen Querbagger tragen können. Es ist ein Vorteil, dass die Baukonstruktion in sich selbst Basis für die Abtragungseinrichtung bildet.

Mit dem Rohstoff zugewandten senkrechten Seiten erzielt man ein leichtes Abtragen von oben in der ganzen Breite des Lagerraums, da beim Abtragen des Rohstoffes als Schnitt durch den Rohstoff keine Probleme des Folgens der Wand nach unten entstehen, und die Entnahme auf einfache Weise ganz dicht an der Wand, z.B. mit Hilfe eines Eimerbaggers oder Querbaggers vorgenommen werden kann.

Die Baukonstruktion kann aus jedem geeigneten Material hergestellt sein, aber zufolge einer bevorzugten Ausführungsform sind die vorgefertigten Wandelemente aus Beton.

Eine andere bevorzugte Ausführungsform ist dadurch gekennzeichnet, dass die vorgefertigten Wandelemente Stahlprofilelemente und Platten umfassen. Die Platten können Stahlplatten oder Holzfaserplatten, gegebenenfalls mit dünnen Stahlplatten, bekleidet sein.

Die Erfindung betrifft gleichzeitig ein Verfahren zur Errichtung einer Baukonstruktion vorerwähnter Art, welche Baukonstruktion dadurch gekennzeichnet ist, dass vorgefertigte Wandelemente direkt auf einem vorhandenen, tragfähigen Boden aufgestellt werden, wonach in situ eine Stahlarmierung zuwegegebracht und ein Boden in die Baukonstruktion gegossen wird. Mit diesem Verfahren erhält man auf einfache und preisgünstige Weise eine Speicherkammer, die in einem vorhandenen Bau aufgestellt werden kann.

Die Baukonstruktion kann zur Lagerung von Rohstoffen unterschiedlicher Art verwendet werden, wo ein Mischen des Rohstoffes während der Entnahme erwünscht ist. Beispiele sind das Speichern von Ton für Ziegeleien oder von Gips zur Erzeugung von Gipsplatten.

Die Erfindung wird nachstehend unter Hinweis auf die beiliegende schematische Zeichnung näher erläutert, in welcher Zeichnung
Fig. 1 eine Perspektiv-Abbildung einer erfindungsgemässen Baukonstruktion,
Fig. 2 ein Querschnitt der in Fig. 1 gezeigten Baukonstruktion mit einem Querbagger,
Fig. 3 ein aus Beton hergestelltes vorgefertigtes Wandelement, und
Fig. 4 ein aus Stahl hergestelltes vorgefertigtes Wandelement ist.

Die in Fig. 1 gezeigte Baukonstruktion 1 weist eine Kammer la mit längsverlaufenden Seitenwänden 2 auf, welche auf einem bestehenden, tragfähigen Grund, beispielsweise dem Boden in einer Halle, aufgestellt ist. Die Baukonstruktion 1 umfasst vorgefertigte Wandelemente 3, die aus Beton hergestellt sein können, wie in Fig. 3 gezeigt, oder sie kann Stahlprofilelemente und Platten umfassen, wie in Fig. 4 gezeigt.

Fig. 2 zeigt die Baukonstruktion 1 im Querschnitt, woraus auch ersichtlich ist, dass die Seitenwände 2 auf ihren oberen Kanten einen Querbagger 4 tragen. Der Querbagger 4 ist im übrigen von bekannter Art und fährt auf einer querverlaufenden Fahrbühne 5, die wiederum auf Schienen 6 auf den oberen Kanten 7 der Seitenwände fährt. Der Querbagger 4 besitzt somit jeglichen Grad an Freiheit den Rohstoff auf einfache Weise von oben aus der Kammer abzutragen. Weiters ist ersichtlich, dass die Innenseiten der Kammer la senkrecht sind, sodass der Querbagger 4 sowohl oben als unten ganz dicht an die Seiten der Kammer kommen kann. Andere mögliche Entnahmeeinrichtungen könnten z.B. eine Schnecke sein, die das Material von oben ausfräst. Vor und/oder hinter dem Querbagger kann eine Auswurfeinrichtung zum erneuten Füllen der Kammer vorgesehen sein. Es wird bevorzugt, dass der Auswerfer das Material in waagrechten, querverlaufenden Schichten abgibt, um beim Abtragen mit dem Querbagger 4 ein so gutes Mischen wie möglich zu erzielen.

Sind die Wandelemente 3 aus Beton hergestellt, wie in Fig. 3 gezeigt, können diese in Breiten von beispielsweise 2,48 m vorgefertigt hergestellt sein, wobei die Breite jedoch vom Gewicht des Elements und den Transportmöglichkeiten abhängt. Die Wandelemente 3 können mit einem Fuss 8 ausgestattet sein, so dass die Wandelemente 3 von selbst stehen können, wenn sie aufgestellt werden, woraufhin die Wandelemente 3 zusammengefügt werden und der Boden 16 in der Kammer in situ gegossen wird, nachdem für den Boden 16 eine Stahlarmierung zustandgebracht ist, welche die zwei gegenüberliegenden Seitenwände durch aus den Wandelementen 3 herausragende Armierungseisen 9 zusammenbindet.

Fig. 4 zeigt eine Ausführungsform, in der die vorgefertigten Elemente Stahlprofilelemente 10 mit einem Fuss 11, eine Säule 12 und eine Strebe 13 aus Stahlprofilen umfassen. Beim Aufbau der Konstruktion 1 mit Hilfe der Stahlprofile 10 werden diese mit einem gegenseitigen Abstand entsprechend einer Standard-Plattenbreite aufgestellt. Auf die der Kammer zuwendenden Seiten der Säulen 12 werden Stahlplatten 14 geschweisst, und für den Boden 16 wird eine Stahlarmierung zustandgebracht, die zudem die Füsse 11 der Stahlprofilelemente 10 zusammenbindet. Danach wird der Boden 16 in der Kammer la in situ aus Beton gegossen.

Die Länge der Baukonstruktikon kann leicht variabel gemacht werden, da sie vorgefertigte Wandelemente umfasst, die an sich eine Fahrbühne 5 mit einem Querbagger 4 tragen können. Es kann somit eine beliebige Anzahl Wandelemente zusammengesetzt werden, wodurch man auf einfache Weise die gewünschte Länge und damit die gewünschte Speicherkapazität erzielt. Um bis an das Ende der Kammer ausgraben zu können, können die Seitenwände über die eine Endwand 15 der Kammer hinaus verlängert sein, wie in Fig. 1 gezeigt. Insbesondere ist eine Verlängerung der Seitenwände erforderlich, wenn hinter der Fahrbühne 5 mit dem Querbagger 4 eine Auswurfeinrichtung zum Füllen der Kammer vorgesehen ist.

## Patentansprüche

1. Baukonstruktion (1) mit einer länglichen Kammer (la) mit längsverlaufenden Seitenwänden (2) zur Speicherung von Rohstoffen, wie etwa Schüttgut, welche Baukonstruktion (1) auf einem vorhandenen, tragfähigen Grund aufgebaut ist, wobei die Baukonstruktion modular ist und vorgefertigte Bauelemente (3;10) umfasst, die direkt auf dem Grund ruhen, und die Kammer zur Entnahme des Rohstoffes nach oben hin offen ist, **dadurch gekennzeichnet**, dass die Seitenwände (2) auf ihren oberen Kanten (7) eine Entnahmeeinrichtung tragen.

2. Baukonstruktion (1) nach Anspruch 1, **dadurch gekennzeichnet**, dass die Entnahmeeinrichtung ein Eimerbagger oder Querbagger (4) ist.

3. Baukonstruktion nach Anspruch 1 oder 2, **dadurch gekennzeichnet**, dass die der Kammer (la) zuwendenden Seitenwände (2) der Kammer (la) senkrecht sind.

4. Baukonstruktion (1) nach einem der vorhergehenden Ansprüche, dadurch **gekennzeich**n e t, dass die vorgefertigten Wandelemente (3) aus Beton hergestellt sind.

5. Baukonstruktion (1) nach einem der Ansprüche 1-3, **dadurch gekennzeichnet**, dass die Wandelemente Stahlprofilelemente (10) und Platten (14) umfassen.

6. Baukonstruktion (1) nach Anspruch 5, **dadurch gekennzeichnet**, dass die Platten (14) Stahlplatten sind.

7. Baukonstruktion (1) nach Anspruch 5, **dadurch gekennzeichnet**, dass die Platten (14) Holzfaserplatten sind.

8. Baukonstruktion (1) nach Anspruch 7, **dadurch gekennzeichnet**, dass die Holzfaserplatten mit Stahlplatten bekleidet sind.

9. Baukonstruktion (1) nach einem der vorhergehenden Ansprüche, **dadurch gekennzeichnet**, dass der Boden (16) der Kammer (la) in situ gegossen ist.

10. Verfahren zur Errichtung einer Baukonstruktion (1) nach einem der vorhergehenden Ansprüche, **dadurch gekennzeichnet**, dass die vorgefertigten Wandelemente (3; 10, 14) direkt auf einem vorhandenen, tragfähigen Boden aufgestellt werden, wonach in der Baukonstruktion (1) in situ eine Stahlarmierung zuwegegebracht und ein Boden (16) gegossen wird, und auf den oberen Kanten der Wandelemente eine Entnahmeeinrichtung angebracht wird.
